# EUROPÄISCHE PATENTSCHRIFT

(11) **EP 2 492 053 B1**
(45) Veröffentlichungstag und Bekanntmachung des Hinweises auf die Patenterteilung: **19.04.2017**
(21) Anmeldenummer: 12153450.7
(22) Anmeldetag: 01.02.2012
(51) Int. Cl.: B25D 17/08, B25D 17/24

(54) **Werkzeugaufnahme**
Tool holder
Porte-outil

(30) Priorität: 23.02.2011 DE 102011004558
(43) Veröffentlichungstag der Anmeldung: 29.08.2012
(73) Patentinhaber: HILTI Aktiengesellschaft, 9494 Schaan (LI)
(72) Erfinder: Doberenz, Matthias, 86836 Untermeitingen (DE); Wellmann Jelic, Andres, 86899 Landsberg (DE)
(74) Vertreter: Hilti Aktiengesellschaft Corporate Intellectual Property

(56) Entgegenhaltungen:
- EP-A1- 1 293 303

## Beschreibung

### GEBIET DER ERFINDUNG

Die vorliegende Erfindung betrifft eine Werkzeugaufnahme, insbesondere für schlagende Werkzeugmaschinen, z.B. bohrmeißelnde Werkzeugmaschinen, welche per Hand geführt werden können, gemäß dem Oberbegriff von Anspruch 1 und wie aus der EP 1 293 303 A1 bekannt.

### OFFENBARUNG DER ERFINDUNG

Die erfindungsgemäße Werkzeugaufnahme hat eine Aufnahmehülse, die längs einer Arbeitsachse einen gerad-prismatischen oder zylindrischen Hohlraum zum Aufnehmen eines Werkzeugs und ein Langloch zum Aufnehmen eines Verriegelungskörpers aufweist. Das Langloch hat einen geschlossenen Rand gebildet aus zwei in konstantem Abstand gegenüberliegenden Längsseiten und zwei das Langloch längs der Arbeitsachse abschließender Abschlussseiten. Das Langloch hat in einer Richtung, Längsrichtung genannt, seine größte Abmessung. Die Längsseiten sind zu der Längsrichtung parallel, z.B. auch parallel zu der Arbeitsachse, folglich in konstanten Abstand. Die anderen Abschnitte des Rands, welche nicht-parallel zu der Längsrichtung sind, sind den Abschlussseiten zugehörig. Der Übergang zwischen Längsseiten und Abschlussseiten ist durch eine Änderung der Neigung gegenüber der Arbeitsachse erkennbar, z.B. sind die Längsachsen parallel und daher nicht gegenüber über der Arbeitsachse geneigt, die Abschlussseiten hingegen sind über ihre gesamte Länge in unterschiedlichem Grad, bis zu senkrecht, gegenüber der Arbeitsachse geneigt. Eine Ausdehnung längs der Arbeitsachse wenigstens einer der Abschlussseiten ist geringer als die Hälfte des konstanten Abstands der gegenüberliegenden Längsseiten. Die wenigstens eine Abschlussseite ist gegenüber einem die Längsseiten verbindenden Halbkreis abgeflacht. Die Aufnahmehülse erweist sich erstaunlicherweise als beständiger gegenüber den Schlagbelastungen ausgeübt durch schlagende Komponenten des Schlagwerks und des rückprallenden Werkzeugs.

Eine Ausgestaltung sieht vor, dass die wenigstens eine Abschlussseite einen in Umfangsrichtung um die Arbeitsachse geradlinigen Abschnitt aufweist. Die geradlinige Erstreckung der Abschlussseite kann parallel zu einer kürzesten Verbindungslinie zwischen den beiden Längsseiten sein.

Eine Ausgestaltung sieht vor, dass eine parallel zur Arbeitsachse verlaufende Längsnut an einer Innenfläche der Aufnahmehülse vorgesehen ist und ein offenes Ende der Nut an eine der Abschlussseiten angrenzt.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Meißelhammer,
- Fig. 2: eine Werkzeugaufnahme,
- Fig. 3: bis Fig. 6 eine Aufnahmehülse,
- Fig. 7: bis Fig. 9 eine weitere Aufnahmehülse.

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt schematisch einen Meißelhammer **1** als Beispiel für eine meißelnde Handwerkzeugmaschine. Der Meißelhammer **1** hat eine Werkzeugaufnahme **2**, die einen Meißel **3** aufnimmt und längs einer Arbeitsachse **4** geführt lagert. Ein Schlagwerk **5** treibt den Meißel **3** längs der Arbeitsachse **4** in Schlagrichtung **6** in einen Untergrund oder ein Werkstück. Das Schlagwerk **5** wird durch einen Motor **7,** z.B. einen Elektromotor, angetrieben. Ein beispielhaftes pneumatisches Schlagwerk **5** hat einen Erreger **8**, den ein von dem Motor **7** angetriebener Exzenter **9** periodisch längs der Arbeitsachse **4** hin- und her bewegt. Ein Schläger **10** ist über eine pneumatische Kammer **11** an den Erreger **8** angekoppelt und folgt verzögert dessen Bewegung. In Schlagrichtung **6** stößt der Schläger **10** unmittelbar auf ein Schaftende **12** des Meißels **3** oder mittelbar über einen Zwischenschläger **13** auf das Schaftende **12**. Das Schlagwerk **5** ist in einem Maschinengehäuse **14** angeordnet. Ein Anwender kann den Meißelhammer **1** mittels eines oder zweier Handgriffe **15** führen, welche starr oder gedämpft mit dem Maschinengehäuse **14** verbunden sind. Ein Anwender kann den Meißelhammer **1** durch Betätigen eines Hauptschalters **16** in Betrieb nehmen.

Fig. 2 zeigt Details der Werkzeugaufnahme **2** in einem Vollschnitt. Die beispielhaft dargestellte Werkzeugaufnahme **2** ist zur Aufnahme für den Meißel **3** oder andere Werkzeuge mit einem prismatischen Schaftende **12** ausgelegt. Eine Aufnahmehülse **20** hat einen Hohlraum **21**, in den das Schaftende **12** längs der Arbeitsachse **4** eingeschoben werden kann. Drei Langlöcher **30** durchbrechen eine radiale Wand **31** der Aufnahmehülse **20**. In die Langlöcher **30** ist von radial Außen jeweils eine Kugel **32** oder ein anders gestaltetes Verriegelungselement eingesetzt. Die Kugeln **32** ragen teilweise in den Hohlraum **21** und können in eine Verriegelungsnut eines eingesetzten Schaftendes **12** eingreifen und dieses in der Werkzeugaufnahme **2** gegen ein Herausfallen sichern. Eine Verriegelungshülse **33** umschließt in radialer Richtung die Kugeln **32** und sperrt diese an einem Ausrücken aus dem Hohlraum **21**. Gegen eine Rückstellkraft eine Feder **34** kann die Verriegelungshülse **33** verschoben werden, wodurch ein Freiraum angrenzend an die Kugel **32** geöffnet wird, in welchen die Kugel **32** zum Ausrücken aus dem Hohlraum **21** ausweichen kann.

Eine Aufnahmehülse **20** der Werkzeugaufnahme **2** ist in einer Seitenansicht in Fig. 3, in einem Längsschnitt in der Ebene IV-IV in Fig. 4 und zwei Querschnitten in der Ebene V-V in Fig. 5 und in der Ebene VI-VI in Fig. 6.

Die Aufnahmehülse **20** hat zur Arbeitsachse **4** parallele Innenflächen **35**, die den prismatischen Hohlraum **21** begrenzen. Ein Querschnitt des Hohlraums **21** ist dem Querschnitt des aufzunehmenden Schaftendes **12** des Meißels **3** ähnlich nachgebildet. In dem dargestellten Beispiel hat der Hohlraum **21** einen regelmäßig sechseckigen Querschnitt. Die beispielhaft sechs ebenen Innenflächen **35** liegen an dem Meißel **3** an und sichern diesen Meißel **3** gegen ein Drehen um die Arbeitsachse **4.** Ein geringes Spiel zwischen dem Schaftende **12** und den Innenflächen **35** ermöglicht eine längs der Arbeitsachse **4** geführte Bewegung des Schaftendes **12** in der Aufnahmehülse **20** der Werkzeugaufnahme **2.** Der prismatische Hohlraum **21** hat zur Arbeitsachse **4** parallele Kanten **36**, welche abgerundet sein können. Eine Länge **37** des Hohlraums **21** längs der Arbeitsachse **4** ist vorzugsweise wenigstens dreimal größer als ein Durchmesser **38** des Hohlraums **21**.

Anstelle eines sechseckigen Querschnitts kann der Hohlraum auch eine kreisförmigen Querschnitt zur Aufnahme von zylindrischen Schaftenden aufweisen. Die Aufnahmehülse kann hierbei in den Hohlraum ragende Zapfen oder Stege aufweisen, welche ein Drehen des Schaftendes in der Werkzeugaufnahme unterbinden. Es können auch genau ein oder zwei Langlöcher vorgesehen sein.

An den prismatischen Hohlraum **21** kann sich längs der Arbeitsachse **4** eine Führung **39** für den Zwischenschläger **13** anschließen. Die Führung **39** hat zweckmäßigerweise einen geringeren Durchmesser als der prismatische Hohlraum **21** und kann für das Schaftende **12** eine Anschlagfläche **40** entgegen der Schlagrichtung **6** bilden.

Die Aufnahmehülse **20** ist von den ein oder mehreren, in dem dargestellten Beispiel drei, Langlöchern **30** durchbrochen. Die Langlöcher **30** öffnen den Hohlraum **21** in radialer Richtung, senkrecht zur Arbeitsachse **4.** Die Langlöcher **30** sind längs der Arbeitsachse **4** beabstandet von einer vorderer Stirnseite **41** und einer hinteren Stirnseite **42** des Hohlraums **21** angeordnet und somit in beide Richtungen längs der Arbeitsachse **4** geschlossen. Ein Abstand zu der vorderen Stirnseite **41** und der hinteren Stirnseite **42** ist größer als 50 % der Länge **37** des Hohlraums **21.** Die drei Langlöcher **30** können an verschiedenen Winkelpositionen um die Arbeitsachse **4** angeordnet sein, in dem dargestellten Beispiel sind die Langlöcher **30** um äquidistante Winkel **43** um die Arbeitsachse **4** gedreht vorgesehen. Längs der Arbeitsachse **4** sind die Langlöcher **30** vorzugsweise auf gleicher Höhe angeordnet. Bei dem beispielhaft dargestellten prismatischen Hohlraum **21** sind die Langlöcher **30** entlang der Kanten **36** des Hohlraums **21** angeordnet. Jedes der Langlöcher **30** ist vorzugsweise an einer einer Kante **36** entsprechenden Winkelposition angeordnet, so dass die Langlöcher **30** die jeweiligen Kanten **36** unterbrechen.

Vorzugsweise sind alle Langlöcher **30** gleich ausgebildet, weshalb nachfolgend nur ein Langloch **30** exemplarisch beschrieben ist. Das Langloch **30** hat längs der Arbeitsachse **4** eine größere Abmessung als entlang der Oberfläche der Aufnahmehülse **20** in Umfangsrichtung **44** um die Arbeitsachse **4**, der Unterschied liegt beispielsweise im Bereich von 0,5 cm bis 3 cm. Die Abmessung in Umfangsrichtung **44** entspricht im Wesentlichen einem Durchmesser der Kugel **32,** um diese zu führen, während die größere Abmessung längs der Arbeitsachse **4** der Kugel **32** eine Bewegung längs der Arbeitsachse **4** ermöglicht. Das Langloch **30** hat einen mittleren Abschnitt **45**, der den Verriegelungskörper, z.B. die Kugel **32**, bei einer Bewegung längs der Arbeitsachse **4** führt. Seitenflächen **46** des mittleren Abschnitts **45** können Segmente eines Zylindermantels sein, welche parallel zu einer Bewegungsbahn der Kugel **32**, z.B. parallel zu der Arbeitsachse **4**, ausgerichtet sind. Das Langloch **30** ist in Schlagrichtung **6** durch ein vorderes Endstück **47** und entgegen der Schlagrichtung **6** durch ein hinteres Endstück **48** abgeschlossen. Das vordere Endstück **47** kann eine zur Arbeitsachse **4** senkrechte, ebene Fläche **49** aufweisen. Die Kugel **32** kann an dieser Fläche **49** nur punktuell anliegen.

Die nachfolgenden Betrachtung der Geometrie des Langlochs **30** beschränkt sich auf dessen Rand **50** unter Vernachlässigung einer Tiefe des Langlochs **30** oder einer Wandstärke **51** der Aufnahmehülse **20.** Der Rand **50** ist die Form des Langlochs **30** an einer radialen Außenfläche **52** der Aufnahmehülse **20.** Für eine weitere Beschreibung des Randes **50** kann eine Schnittebene **53** durch die Aufnahmehülse **20** herangezogen werden, welche senkrecht zu einer radialen Richtung **52** der Aufnahmehülse **20** ist. Die Schnittebene **53** ist durch die in Umfangsrichtung **44** äußersten Punkte gelegt, um die maximale Abmessung in Umfangsrichtung **44** abzubilden. In der Schnittebene **53** liegen vorzugsweise die längs der Arbeitsachse **4** am weitesten vorstehenden Punkte des Verriegelungskörpers, z.B. der Kugel **32.** Eine nahezu analoge Beschreibung des Randes **50** nutzt eine Projektion des Langlochs **30** auf eine zylindrische Projektionsfläche, welche konzentrisch zu der Arbeitsachse **4** angeordnet ist.

Der geschlossene Rand **50** des Langlochs **30** setzt sich vollständig aus zwei Längsseiten **54**, einer vorderen Abschlussseite **55** und einer hinteren Abschlussseite **56** zusammen. Die Längsseiten **54** sind die Abschnitte des Randes **50**, welche zueinander in einem in Umfangsrichtung **44** konstanten Abstand **57** angeordnet sind. Die gegenüberliegenden Längsseiten **54** sind in jedem Schnitt senkrecht zur Arbeitsachse **4** gleich weit voneinander entfernt. Bereiche des Randes **50**, welche in einem Schnitt senkrecht zur Arbeitsachse **4** in einem anderen Abstand zueinander angeordnet sind, insbesondere einem geringeren Abstand, sind der vorderen Abschlussseite **55** oder der hinteren Abschlussseite **56** zugeordnet. Die Längsseiten **54** können Teile der zylindrischen Segmente des mittleren Abschnitts **45** sein. In der vorliegend dargestellten Ausführungsform sind die Längsseiten **54** geradlinig und parallel zu der Arbeitsachse **4** orientiert. Die Längsseiten **54** begrenzen das Langloch **30** im wesentlichen in Umfangsrichtung **44.** Die Längsseiten **54** dienen der Führung der Kugeln **32** längs der Arbeitsachse **4.**

Die vordere Abschlussseite **55** berührt die beiden in Schlagrichtung **6** weisenden, vorderen Enden der Längsseiten **54**, die hintere Abschlussseite **56** berührt die beiden entgegen die Schlagrichtung **6** weisenden, hinteren Enden der Längsseiten **54.** Die Abschlussseiten **56** schließen das Langloch **30** im Wesentlichen längs der Arbeitsachse **4** ab. Die Abschlussseiten **56** haben keine halbkreisförmige Form. Die Kugel **32** berührt anliegend an der Abschlussseite **55** nur eine Mitte der Abschlussseite **56.** Die Abschlussseiten **56** sind verglichen zu einem die Längsseiten **54** verbindenden halbkreisförmigen Abschluss des Langlochs **30** längs der Arbeitsachse **4** gestaucht. Eine Abmessung **58** der Abschlussseiten **55** längs der Arbeitsachse **4** ist geringer als die Hälfte des Abstands **57** zwischen den Längsseiten **54.** Die beispielhafte Abschlussseite **55** hat einen längs der Umfangsrichtung **44** geradlinigen Abschnitt **59.** Der geradlinige Abschnitt **59** verbindet die beiden gegenüberliegenden Längsseiten **54** auf die kürzeste Weise. Die Länge **60** des geradlinigen Abschnitts **59** kann wenigstens 60 %, z.B. wenigstens 80 % des Abstandes **57** zwischen den Längsseiten **54** entsprechen. Gebogene Abschnitte **61** der Abschlussseite **55** schließen den geradlinigen Abschnitt **59** an die Längsseiten **54** an.

An den Innenflächen **35** der Aufnahmehülse **20** können Längsnuten **70** vorgesehen sein, die in gleichen Winkelpositionen um die Arbeitsachse **4** wie die Langlöcher **30** angeordnet sind und parallel zur Arbeitsachse **4** verlaufen. Jede der Längsnuten **60** ist an einer einer Kante **36** entsprechenden Winkelpositionen angeordnet. Die Anzahl der Längsnuten **60** stimmt mit der Anzahl der Langlöcher **30** überein, welche größer als die Zahl der Kanten **36** des prismatischen Hohlraums sein können. Die Längsnut **70** kann längs der Arbeitsachse **4** in beide Richtung über das Langloch **30** hinausragen. Die Längsnuten **70** verlaufen durch die Langlöcher **30**, und sind somit durch die Langlöcher **30** unterbrochen. Ein in Schlagrichtung **6** weisendes, vorderes Ende **71** der Längsnut **70** ist in Schlagrichtung **6** zu der vorderen Abschlussseite **55** des Langlochs **30** versetzt und ein entgegen der Schlagrichtung **6** weisendes, hinteres Ende **72** der Längsnut **70** ist entgegen der Schlagrichtung **6** zu der hinteren Abschlussseite **56** des Langlochs **30** versetzt. Die Längsnut **70** verläuft durch die beiden Abschlussseiten **55**, **56.** Das hintere Ende **72** reicht vorzugsweise von der hinteren Stirnseite **42** des Hohlraums **21** bis zu dem Langloch **30.** Das vordere Ende **71** ist vorzugsweise von der vorderen Stirnseite **41** des Hohlraums **21** deutlich beabstandet. Ein Abstand der vorderen Stirnseite **41** von dem vorderen Ende **71** ist beispielsweise länger als das vordere Ende **71** selbst, d.h. seine Abmessung längs der Arbeitsachse **4.** Eine andere Ausführungsform sieht vor, dass die Längsnut **70** nur mit einer Abschlussseite **55**, **56** überlappt. Die Längsnut **70** besteht somit nur aus einem vorderen Ende **71** oder einem hinteren Ende **72.** Eine offene Seite **73** der Längsnut **71**, **72** grenzt an die Abschlussseite **55**, **56** an. Eine Breite **74**, d.h. Abmessung in Umfangsrichtung, der Längsnut **70** entspricht beispielsweise der Länge **60** des geradlinigen Abschnitts **59** der Abschlussseiten **55**, **56.**

Ein Nutboden **75** der Längsnut **70** ist vorzugsweise eben und senkrecht zu einer radialen Richtung **76.** Die radiale Richtung **76** ist auf die Arbeitsachse **4** bezogen. Eine Winkelabmessung des Nutbodens **75** in Umfangsrichtung **44** ist wenigstens doppelt so groß wie eine Winkelabmessung der gerundeten Kante **36.** Die Kanten **36** sind nur mit einer konvexen Krümmung ausgebildet, vorzugsweise mit einem einzigen Krümmungsradius und gehen tangential in die benachbarten ebenen Innenflächen **35** über. Die Kanten **36** liegen vollständig innerhalb eines Prismas, das anstelle der gerundeten Kanten **36** linienförmige Kanten aufweist. Die Längsnuten **70** schneiden das Prisma und liegen wenigstens teilweise außerhalb des Prismas. Eine Tiefe der Längsnuten **70** ist geringer als eine Wandstärke **51** der Wand **31** der Aufnahmehülse **20** und beträgt beispielsweise 5 % bis 50 % der Wandstärke **51.** Die Tiefe kann beispielsweise derart gewählt sein, der Nutboden **75** tangential zu der Kante **36** ist. Ein Abstand **77** in radialer Richtung **76** der Kante **36** zu der Arbeitsachse **4** ist gleich einem Abstand **78** des Nutbodens **75** zu der Arbeitsachse **4.**

Die Längsnuten **70** werden vorzugsweise durch Umformen, z.B. Fließpressen, ausgebildet, alternativ spanend hergestellt. Die Langlöcher **30** können mittels eines Fräskopfes in die Aufnahmehülse **20** durch die zuvor geformten Längsnuten **70** gefräst werden.

Fig. 7 und Fig. 8 zeigen eine Aufnahmehülse **20** mit einem weiteren Langloch **80.** Das Langloch **80** hat einen mittleren Abschnitt **81** mit zu der Arbeitsachse **4** parallel ausgerichteten Flächen **82** zum Führen der Kugel **32.** Die Flächen **82** können Segmente einer Zylindermantelfläche sein. An das Mittelstück **81** schließt sich in Schlagrichtung **6** ein vorderes Endstück **83** und entgegen der Schlagrichtung **6** ein hinteres Endstück **84** an. Das vordere Endstück **83** hat eine zur Arbeitsachse **4** senkrecht ausgerichtete ebene Stirnfläche **85.** Ein Rand **86** des Langlochs **80** an der Außenfläche **52** des Aufnahmehülse **20** besteht aus zwei gegenüberliegenden Längsseiten **87** gebildet durch das zylindrische Mittelstück **81** und einer vorderen Abschlussseite **88** und einer hinteren Abschlussseite **89.** Die vordere Abschlussseite **88** ist zumindest abschnittsweise abgeflacht und nicht halbkreisförmig.

Fig. 9 zeigt einen Teilschnitt parallel zu der Arbeitsachse **4** und durch das Langloch **80.** Eine Nut **90** ist in die Wand **31** in axialer Verlängerung zu dem Langloch **80** eingebracht. Die beispielhafte Nut **90** hat einen vorderes Ende **91**, welches über das Langloch **80** in Schlagrichtung **6** hinausragt, und ein hinteres Ende **92**, welches über das Langloch **80** entgegen der Schlagrichtung **6** hinausragt. Ein Nutboden **93** der Nut **90** ist eben und senkrecht zu der radialen Richtung **76**, d.h. tangential zu einem zu der Arbeitsachse **4** virtuellen koaxialem Zylinder.

Die Nut **90** verläuft entlang einer der Kanten **36.** Eine Tiefe der Nut **90**, d.h. ihre Abmessung in radialer Richtung **76**, ist vorzugsweise so gewählt, dass ein Abstand des Nutbodens **93** zu der Arbeitsachse **4** gleich einem Abstand der Kante **36** zu der Arbeitsachse **4** ist. Die Nut **90** verbreitert die gerundete Kante **36** in Umfangsrichtung **44** zu einer ebenen Facette. Die Nut **90** ist längs der Arbeitsachse **4** kürzer als die Kante **36.**

## Patentansprüche

1. Werkzeugaufnahme für eine schlagende Werkzeugmaschine mit einer Aufnahmehülse (20), die längs einer Arbeitsachse (4) einen zylindrischen oder prismatischen Hohlraum zum Aufnehmen eines Werkzeugs und ein Langloch (30, 80) zum Aufnehmen eines Verriegelungskörpers (32) aufweist, wobei das Langloch (30, 80) einen geschlossenen Rand (50, 86) gebildet aus zwei in konstantem Abstand gegenüberliegenden Längsseiten (54, 87) und zwei das Langloch (30, 80) längs der Arbeitsachse (4) abschließenden Abschlussseiten (55, 56, 88, 89) hat, und wobei eine Ausdehnung längs der Arbeitsachse (4) wenigstens einer der Abschlussseiten (55, 56, 88, 89) geringer als die Hälfte des konstanten Abstands der gegenüberliegenden Längsseiten (54, 87) ist, die wenigstens eine Abschlussseite (55, 56, 88, 89) die Längsseiten (54, 87) mit einer geringeren Ausdehnung längs der Arbeitsachse (4) verbindet, als ein die Längsseiten (54, 87) verbindender Halbkreis, **dadurch gekennzeichnet, dass** ein in Schlagrichtung (11) weisendes Ende des Verriegelungskörpers (32) kugelförmig ist.

2. Werkzeugaufnahme nach Anspruch 1, **dadurch gekennzeichnet, dass** die wenigstens eine Abschlussseite (55, 56, 88, 89) einen in Umfangsrichtung (44) um die Arbeitsachse (4) geradlinigen Abschnitt aufweist.

3. Werkzeugaufnahme nach einem der Ansprüche 1 oder 2, **dadurch gekennzeichnet, dass** eine parallel zur Arbeitsachse (4) verlaufende Nut (71, 72) an einer Innenfläche (35) der Aufnahmehülse (20) vorgesehen ist und eine offene Seite der Nut (71, 72) an eine der Abschlussseiten (55, 56, 88, 89) angrenzt.

4. Werkzeugaufnahme nach Anspruch 3, **dadurch gekennzeichnet, dass** ein Nutboden (75) der Nut (70) senkrecht zu einer bezogen auf die Arbeitsachse (4) radialen Richtung (76) ist.

5. Werkzeugaufnahme nach Anspruch 3 oder 4, gekennzeichnet, dass die wenigstens eine Abschlussseite (55, 56, 88, 89) einen geradlinigen Abschnitt (59), dessen Länge (60) wenigstens der Hälfte einer Breite (74) der Nut (70) entspricht, aufweist.

6. Werkzeugaufnahme nach einem der Ansprüche 3 bis 5, **dadurch gekennzeichnet, dass** der Hohlraum mit mehreren zur Arbeitsachse (4) parallel verlaufenden Kanten prismatisch ist, und jede der Längsnuten (60) an einer einer der Kanten (36) entsprechenden Winkelpositionen angeordnet. ist.

7. Werkzeugaufnahme nach Anspruch 6, **dadurch gekennzeichnet, dass** die Längsnut (60) längs der Arbeitsachse (4) kürzer als die eine der Kanten (36) ist.

8. Werkzeugaufnahme nach Anspruch 7, **dadurch gekennzeichnet, dass** der Verriegelungskörper (32) durch die Längsseiten (54, 87) längs der Arbeitsachse (4) geführt ist.

## Claims

1. Tool holder for a percussive machine tool, with a receiving sleeve (20) which has along a working axis (4) a cylindrical or prismatic cavity for receiving a tool and a slot (30, 80) for receiving a locking body (32), the slot (30, 80) having a closed edge (50, 86) formed by two opposite longitudinal sides (54, 87) spaced apart at a constant distance and two end sides (55, 56, 88, 89) which close the slot (30, 80) along the working axis (4), wherein an extent of at least one of the end sides (55, 56, 88, 89) along the working axis (4) is less than half the constant distance between the opposite longitudinal sides (54, 87) and the at least one end side (55, 56, 88, 89) connects the longitudinal sides (54, 87) with a shorter extent along the working axis (4) than a semicircle connecting the longitudinal sides (54, 87), **characterised in that** an end of the locking body (32) oriented in the striking direction (11) is spherical.

2. Tool holder according to Claim 1, **characterised in that** the at least one end side (55, 56, 88, 89) has a rectilinear section in the circumferential direction (44) around the working axis (4).

3. Tool holder according to either of Claims 1 and 2, **characterised in that** a groove (71, 72) disposed parallel to the working axis (4) is provided on an inner face (35) of the receiving sleeve (20) and an open side of the groove (71, 72) is contiguous to one of the end sides (55, 56, 88, 89).

4. Tool holder according to Claim 3, **characterised in that** a base (75) of the groove (70) is perpendicular to a radial direction (76) with respect to the working axis (4).

5. Tool holder according to Claim 3 or 4, **characterised in that** the at least one end side (55, 56, 88, 89) has a rectilinear section (59) the length (60) of which is equal to at least half a width (74) of the groove (70).

6. Tool holder according to any one of Claims 3 to 5, **characterised in that** the cavity is prismatic with a plurality of edges disposed parallel to the working axis (4), and each of the longitudinal grooves (60) is arranged at an angular position corresponding to one of the edges (36).

7. Tool holder according to Claim 6, **characterised in that** the longitudinal groove (60) is shorter along the working axis (4) than the one of the edges (36).

8. Tool holder according to Claim 7, **characterised in that** the locking body (32) is guided along the working axis (4) by the longitudinal sides (54, 87).

## Revendications

1. Porte-outil pour une machine-outil à percussion ayant une douille de réception (20) comportant une cavité cylindrique ou prismatique le long d'un axe de travail (4) pour la réception d'un outil et un trou oblong (30, 80) pour la réception d'un corps de blocage (32), dans lequel le trou oblong (30, 80) a un bord fermé (50, 86) formé de deux côtés longitudinaux (54, 87) opposés l'un à l'autre à une distance constante et de deux côtés de fermeture (55, 56, 88, 89) fermant le trou oblong (30, 80) le long de l'axe de travail (4), et dans lequel une extension le long de l'axe de travail (4) d'au moins un des côtés de fermeture (55, 56, 88, 89) est plus petite que la moitié de la distance constante des côtés longitudinaux opposés (54, 87), le au moins un côté de fermeture (55, 56, 88, 89) relie les côtés longitudinaux (54, 87) à une extension le long de l'axe de travail (4) plus petite qu'un demi-cercle reliant les côtés longitudinaux (54, 87), **caractérisé en ce qu'**une extrémité du corps de blocage (32) dirigée dans une direction de percussion (11) est de forme sphérique.

2. Porte-outil selon la revendication 1, **caractérisé en ce que** le au moins un côté de fermeture (55, 56, 88, 89) comporte une partie droite dans une direction circonférentielle (44) autour de l'axe de travail (4).

3. Porte-outil selon l'une des revendications 1 ou 2, **caractérisé en ce qu'**une rainure (71, 72) s'étendant parallèlement à l'axe de travail (4) est prévue sur une surface intérieure (35) de la douille de réception (20) et un côté ouvert de la rainure (71, 72) est adjacent à l'un des côtés de fermeture (55, 56, 88, 89).

4. Porte-outil selon la revendication 3, **caractérisé en ce qu'**un corps de rainure (75) de la rainure (70) est perpendiculaire à une direction (76) radiale par rapport à l'axe de travail (4).

5. Porte-outil selon la revendication 3 ou 4, **caractérisé en ce que** le au moins un côté de fermeture (55, 56, 88, 89) comporte une partie droite (59) dont la longueur (60) correspond au moins à la moitié d'une largeur (74) de la rainure (70).

6. Porte-outil selon l'une des revendications 3 à 5, **caractérisé en ce que** la cavité est prismatique avec plusieurs bords s'étendant parallèlement à l'axe de travail (4), et chacune des rainures longitudinales (60) est agencée dans une position angulaire correspondant à l'un des bords (36).

7. Porte-outil selon la revendication 6, **caractérisé en ce que** la rainure longitudinale (60) le long de l'axe de travail (4) est plus courte que celle des bords (36).

8. Porte-outil selon la revendication 7, **caractérisé en ce que** le corps de blocage (32) est guidé à travers les côtés longitudinaux (54, 87) le long de l'axe de travail (4).
